# EUROPÄISCHE PATENTSCHRIFT

(11) **EP 1 169 146 B1**
(45) Veröffentlichungstag und Bekanntmachung des Hinweises auf die Patenterteilung: **06.05.2004**
(21) Anmeldenummer: 01907516.7
(22) Anmeldetag: 09.02.2001
(51) Int. Cl.: B21C 23/12, B21C 25/02

(54) **VERFAHREN UND VORRICHTUNG ZUR HERSTELLUNG VON GEKRÜMMTEN STRANGPRESSPROFILEN**
METHOD AND DEVICE FOR PRODUCING CURVED EXTRUDED PROFILES
PROCEDE ET DISPOSITIF DE PRODUCTION DE PROFILES EXTRUDES COURBES

(30) Priorität: 10.02.2000 DE 10005903
(43) Veröffentlichungstag der Anmeldung: 09.01.2002
(73) Patentinhaber: WKW Erbslöh Automotive GmbH, 42553 Velbert (DE)
(72) Erfinder: KLEINER, Matthias, 58739 Wickede (DE); ARENDES, Dieter, 33135 Hildesheim (DE); KLAUS, Alexander, 42327 Wuppertal (DE)
(74) Vertreter: Grättinger & Partner (GbR)
(86) Internationale Anmeldenummer: PCT/EP2001/001415
(87) Internationale Veröffentlichungsnummer: WO 2001/058613

(56) Entgegenhaltungen:
- US-A- 2 738 873
- US-A- 5 305 626
- PATENT ABSTRACTS OF JAPAN vol. 008, no. 026 (M-273), 3. Februar 1984 (1984-02-03) -& JP 58 184012 A (SANKIYOU ARUMINIUMU KOGYO KK), 27. Oktober 1983 (1983-10-27)
- PATENT ABSTRACTS OF JAPAN vol. 005, no. 093 (M-074), 17. Juni 1981 (1981-06-17) -& JP 56 041013 A (TOYOTA MOTOR CORP), 17. April 1981 (1981-04-17)
- DATABASE WPI Section Ch, Week 200117 Derwent Publications Ltd., London, GB; Class A32, AN 2001-162703 XP002166434 -& JP 2001 001039 A (KAGAKU GIJUTSU SHINKO JIGYODAN), 9. Januar 2001 (2001-01-09)

## Beschreibung

Die Erfindung betrifft ein Verfahren und eine Vorrichtung zur Herstellung von gekrümmten Werkstücken, wobei das Werkstück in der Matrize einer Strangpresse geformt wird und diese in Strangaustrittsrichtung verläßt (siehe z.B. US-A-5 305 626).

Gekrümmte Aluminiumprofile werden in unterschiedlichsten Bereichen der Technik eingesetzt, insbesondere im Schienen-, Straßen- und Luftfahrzeugbau. Konventionell werden diese Werkstücke durch gerades Strangpressen mit anschließendem Streckbiegen gefertigt.

Eine Weiterentwicklung dieses Verfahrens sieht vor, die gewünschte Endkontur durch Biegen praktisch gleichzeitig mit dem Strangpressen zu erzeugen (sh. EP 0706843 A1). Dabei wird mit herkömmlichen Strangpressen gearbeitet, wobei üblicherweise ein Querhaupt als Gegenhalter mit kleiner Öffnung zur Abstützung der Matrize verwendet wird.

Soll das Strangpreßprofil beim Biegen nahe dem Preßwerkzeug gerundet werden, so beschränkt die Geometrie des Pressenauslaufes den minimal zu erzeugenden Radius. Sonst käme es zu einer Kollision des Strangs mit der Presse. Hierdurch wird die mögliche Produktvielfalt stark eingeschränkt.

Aufgabe der vorliegenden Erfindung ist es, mit möglichst geringem Aufwand auch engere Radien beim Krümmen von Strangpreßerzeugnissen zu ermöglichen und damit das zu fertigende Produktspektrum zu erweitern.

Diese Aufgabe wird nach einem erfindungsgemäßen Verfahren dadurch gelöst, daß das Strangpreßprofil beim Austritt aus der Matrize vor dem Biegen derart abgelenkt wird, daß die Strangaustrittsrichtung (A) schräg nach vorne entgegen der späteren Krümmung des Werkstücks verläuft. Der zunächst schräg aus dem Preßwerkzeug austretender Strang ist dabei so ausgerichtet, daß er durch eine nachfolgende Biegung zur anderen Seite hin eine wesentlich stärkere Krümmung erfahren kann.

Bei einer erfindungsgemäßen Strangpreßvorrichtung zur Herstellung von gekrümmte Werkstücken mit einem Werkzeughalter, in dessen Aufnahmeöffnung ein Preßwerkzeugpaket bestehend aus einer Matrize mit oder ohne Dorn und einem Abdeckteil angeordnet ist, ist vorgesehen, daß die den austretenden Strang erzeugenden Führungsflächen von Matrize und/oder Dorn entsprechend der Strangaustrittsrichtung schräg ausgebildet bzw. angeordnet sind, und daß die Strangaustrittsrichtung in einem Anstellwinkel zur Mittelachse der Matrize entgegen der späteren Krümmung des Werkstücks verläuft.

Die Veränderung der Strangaustrittsrichtung wird alternativ erreicht durch
- Schrägstellung der Führungsflächen der Matrize und ggf. des Dorns,
- Einbau eines konventionellen Preßwerkzeuges in einem modifizierten Werkzeughalter und/oder durch
- Einbau eines schräg abgeflachten Preßwerkzeuges in einen konventionellen Werkzeughalter.

Im folgenden wird ein konventionelles Preßwerkzeugpaket beschrieben (Fig. 1) und die Erfindung anhand mehrerer Ausführungsbeispiele näher erläutert. Die Figuren 2 - 4 zeigen jeweils Ausschnitte verschiedener alternativen Lösungsmöglichkeiten zur Herstellung gekrümmter Strangpreßprofile:
- Fig. 1: Konventionelles Preßwerkzeug nach dem Stand der Technik;
- Fig. 2: erfindungsgemäß ausgebildete Preßvorrichtung mit schrägen Führungsflächen und schräg angeordnetem Dorn;
- Fig. 3: erfindungsgemäß ausgebildete Preßvorrichtung mit schrägem Preßwerkzeug in einem konventionellen Werkzeughalter;
- Fig. 4: erfindungsgemäß ausgebildete Preßvorricihtung mit schräg ausgebildetem Werkzeughalter und konventionellem Preßwerkzeug.

Das konventionelle Preßwerkzeugpaket besteht aus einer Matrize 1, einem Dornteil 2 mit Dorn 4 und beidseitigen Führungsflächen 3 zwischen dem Dorn 4 und der Matrize 1. Mit dem Pfeil A ist die Austrittsrichtung des Strangpreßprofils bezeichnet, die bei der konventionellen Strangpresse (Fig. 1) mit der Mittelachse M der Matrize 1 zusammenfällt.

Die Grundidee der vorliegenden Erfindung, nämlich die Strangaustrittsrichtung A entgegengesetzt zur späteren Krümmung des Werkstücks um einen Anstellwinkel S gegenüber der Mittellinie M schräg anzustellen, kann auf verschiedene Weise erreicht werden. Im Querschnitt nach Figur 2 liegen die Führungsflächen 3 von Matrize 1 und Dorn 4 schräg in bezug auf die Mittelachse M der Matrize 1. Der Pfeil A gibt also in Figur 2 die gewünscht schräge Strangaustrittsrichtung an, die entgegen der späteren Krümmung des Werkstücks W (punktierte Linie in Fig. 3) verläuft. Die schräge Führungsfläche 3 läßt sich dornseitig durch entsprechende Bearbeitung des Dorns 4 oder durch dessen Schrägstellung verwirklichen.

Eine weitere alternative Lösungsmöglichkeit zur Herstellung gekrümmter Strangpreßprofile gemäß der vorliegenden Erfindung zeigt Figur 3. Hier ist in einem konventionellen Werkzeughalter 6 ein modifiziertes Preßwerkzeug, bestehend aus einer Matrize 1 und einem Dornteil 2, dargestellt. Die Modifizierung besteht darin, daß das Preßwerkzeug umfangsseitig entsprechend dem Anstellwinkel S schräge Abflachungen aufweist, so daß es in Verbindung mit einer keilförmigen Hinterlage 7 schräg in die Aufnahmeöffnung 9 des Werkzeughalters 6 eingesetzt werden kann. Selbstverständlich ist auch ein entsprechend abgeschrägtes Abdeckteil 8 in die Aufnahmeöffnung 9 zur Abstützung des Dornteiles 2 eingesetzt, so daß die auf das Preßwerkzeug einwirkenden Kräfte im Werkzeughalter 6 aufgenommen werden können.

Die in Figur 4 dargestellte Variante der erfindungsgemäßen Grundidee zeigt eine Preßvorrichtung mit einer im Werkzeughalter 6 schräg eingearbeiteten Aufnahmeöffnung 9, in der ein konventionelles Preßwerkzeug eingesetzt ist. Dieses wird über ein konventionelles Abdeckteil 8 gehalten, das die Matrize 1 und das Dornteil 2 gegen das Stirnende der schräg im Werkzeughalter 6 verlaufenden Aufnahmeöffnung 9 drückt. Falls es zweckmäßig ist, können auch Kombinationen der vorstehend erläuterten Alternativen gewählt werden, wobei beispielsweise schräge Führungsflächen 3 mit einem um den Anstellwinkel S schräg eingesetzten Preßwerkzeug oder abgeschrägte Umfangsseiten der Matrize 1 bzw. des Dornteiles 2 mit einer schräg verlaufenden Aufnahmeöffnung 9 kombiniert werden können. Dabei ist stets zu beachten, daß die Strangaustrittsrichtung A entgegengesetzt schräg zur späteren Krümmung des Werkstückes verläuft.

## Patentansprüche

1. Verfahren zur Herstellung von gekrümmten Werkstücken, wobei ein Strangpreßprofil die Matrize (1) einer Strangpresse in Strangaustrittsrichtung verläßt und danach durch Einwirken äußerer Kräfte in eine Krümmung gebogen wird,
**dadurch gekennzeichnet,**
**daß** das Strangpreßprofil beim Austritt aus der Matrize (1) vor dem Biegen derart abgelenkt wird, daß die Strangaustrittsrichtung (A) schräg nach vorne entgegen der späteren Krümmung des Werkstücks verläuft.

2. Strangpreßvorrichtung zur Herstellung von gekrümmten Werkstücken mit einem Werkzeughalter (6), in dessen Aufnahmeöffnung ein Preßwerkzeugpaket bestehend aus einer Matrize (1) mit oder ohne Dorn (4) und einem Abdeckteil (8) angeordnet ist,
**dadurch gekennzeichnet,**
**daß** die den austretenden Strang erzeugenden Führungsflächen (3) von Matrize (1) und/oder Dorn (4) entsprechend der Strangaustrittsrichtung (A) schräg ausgebildet bzw. angeordnet sind und daß die Strangaustrittsrichtung in einem Anstellwinkel (5) zur Mittelachse (M) der Matrize (1) entgegen der späteren Krümmung des Werkstücks verläuft.

3. Strangpreßvorrichtung nach Anspruch 2
**dadurch gekennzeichnet,**
**daß** das Preßwerkzeugpaket entsprechend der Strangaustrittsrichtung schräg in einem konventionellen Werkzeughalter (6) eingebaut ist.

4. Strangpreßvorrichtung nach Anspruch 2
**dadurch gekennzeichnet,**
**daß** der Werkzeughalter (6) eine entsprechend der Strangaustrittsrichtung (A) schräge Aufnahmeöffnung (9) aufweist, in welche ein konventionell ausgebildetes Preßwerkzeug eingesetzt ist.

5. Strangpreßvorrichtung nach Anspruch 3
**dadurch gekennzeichnet,**
**daß** in die Aufnahmeöffnung (9) des Werkzeughalters (6) eine keilförmige Hinterlage (7) eingesetzt ist und das Preßwerkzeugpaket umfangsseitig entsprechend der Strangaustrittsrichtung (A) abgeschrägt ist.

## Claims

1. Process for producing curved components, whereby an extruded section leaves the die (1) of an extrusion press in the direction of the extrusion exit and is then bent into a curve by the action of external forces, **characterised in that** the extruded section is deflected on leaving the die (1) before being bent, and **in that** the direction of the extrusion exit (A) runs obliquely forward against the subsequent bend of the component.

2. Extruding device for making curved components, with a tool holder (6) in the locating opening of which an extrusion tool packet consisting of a die (1) with or without a mandrel (4) and a cover part (8) is arranged, **characterised in that** the guide faces (3) of the die (1) and/or the mandrel (4) are designed or arranged obliquely to suit the direction of the extrusion exit (A) and that the direction of the extrusion exit runs at an angle (5) to the centre axis (M) of the die (1) in relation to the subsequent bend of the component.

3. Extruding device according to Claim 2, **characterised in that** the extrusion tool packet is fitted in a conventional tool holder (6) obliquely to suit the direction of the extrusion exit.

4. Extruding device according to Claim 2, **characterised in that** the tool holder (6) has a locating opening (9) extending obliquely to suit the direction of the extrusion exit (A), into which an extruding tool of a conventional design is inserted.

5. Extruding device according to Claim 3, **characterised in that** a wedge-shaped backing piece (7) is inserted into the locating opening (9) and the extruding tool packet is bevelled on the outside, to suit the direction of the extrusion exit (A).

## Revendications

1. Procédé pour la fabrication de pièces courbées, un profilé extrudé quittant la matrice (1) d'une extrudeuse dans la direction de sortie d'extrudat et étant ensuite cintré selon une courbure par l'action de forces extérieures, **caractérisé en ce qu'**à la sortie de la matrice (1), avant le cintrage, le profilé extrudé est dévié de façon que la direction de sortie d'extrudat (A) s'étende en biais vers l'avant à l'opposé de la courbure ultérieure de la pièce.

2. Dispositif d'extrusion pour la fabrication de pièces courbées, comprenant un porte-outil (6) dans l'ouverture réceptrice duquel est disposé un ensemble formant outil de pressage constitué d'une matrice (1) avec ou sans mandrin (4) et d'une pièce de recouvrement (8), **caractérisé en ce que** les surfaces de guidage (3) de la matrice (1) et/ou du mandrin (4) qui produisent l'extrudat sont conformées, respectivement disposées en biais par rapport à la direction de sortie d'extrudat (A), et **en ce que** la direction de sortie d'extrudat s'étend selon un angle d'incidence (5) par rapport à l'axe médian (M) de la matrice (1) à l'opposé de la courbure ultérieure de la pièce.

3. Dispositif d'extrusion selon la revendication 2, **caractérisé en ce que** l'ensemble formant outil de pressage est encastré en biais, suivant la direction de sortie d'extrudat, dans un porte-outil classique (6).

4. Dispositif d'extrusion selon la revendication 2, **caractérisé en ce que** le porte-outil (6) comporte une ouverture réceptrice (9) qui est disposée en biais suivant la direction de sortie d'extrudat (A) et dans laquelle est encastré un outil de pressage de conception classique.

5. Dispositif d'extrusion selon la revendication 3, **caractérisé en ce que** dans l'ouverture réceptrice (9) du porte-outil (6) est insérée une cale cunéiforme (7), et **en ce que** l'ensemble formant outil de pressage est biseauté en périphérie suivant la direction de sortie d'extrudat (A).
